# EUROPÄISCHE PATENTSCHRIFT

(11) **EP 3 362 239 B1**
(45) Veröffentlichungstag und Bekanntmachung des Hinweises auf die Patenterteilung: **14.06.2023**
(21) Anmeldenummer: 16791517.2
(22) Anmeldetag: 13.10.2016
(51) Int. Cl.: B28B 21/76

(54) **VERFAHREN ZUM HERSTELLEN VON BETONROHREN**
METHOD FOR PRODUCING CONCRETE PIPES
PROCÉDÉ DE FABRICATION DE TUYAUX EN BÉTON

(30) Priorität: 16.10.2015 AT 508812015
(43) Veröffentlichungstag der Anmeldung: 22.08.2018
(73) Patentinhaber: Schlüsselbauer, Ulrich, 4674 Altenhof am Hausruck (AT)
(72) Erfinder: Schlüsselbauer, Ulrich, 4674 Altenhof am Hausruck (AT)
(74) Vertreter: Hübscher & Partner Patentanwälte GmbH
(86) Internationale Anmeldenummer: PCT/AT2016/050260
(87) Internationale Veröffentlichungsnummer: WO 2017/063010

(56) Entgegenhaltungen:
- DE-A1- 3 323 340
- US-A- 3 078 539
- US-A1- 2005 269 747

## Beschreibung

### Technisches Gebiet

Die Erfindung bezieht sich auf ein Verfahren zum Herstellen von Betonrohren in einer stehenden Gießform mit einem Formraum zwischen einem Kern und einem der Länge nach geteilten Mantel und mit den Formraum unten und oben abschließenden Formmuffen, wobei fließfähiger Beton in den Formraum eingefüllt und das Betonrohr nach einem Abbinden des Betons durch ein Öffnen des Mantels entformt wird.

Zum Unterschied zu einem Rüttel-Pressverfahren wird bei einem Nassbetongießverfahren fließfähiger Beton in den Formraum einer Gießform gegossen, was dazu führt, dass der Betonkörper in der Gießform Abbinden muss, bevor er entformt werden kann. Für die Herstellung von Betonrohren in stehenden Gießformen bedeutet dies, dass zum Entformen des abgebundenen Rohrkörpers der geteilte Mantel der Gießform entweder durch ein Aufweiten oder ein radiales Auseinanderziehen der Mantelhälften geöffnet und der Kern in seinem Durchmesser verkleinert wird. Da die obere Formmuffe dem Mantel zugeordnet ist, muss auch die obere Formmuffe geteilt ausgeführt sein. Allerdings muss die obere Formmuffe ein Gießen des fließfähigen Betons in den Formraum von oben zulassen, was stirnseitig offene obere Formmuffen mit dem Nachteil erfordert, dass die Stirnflächen des Rohrkörpers im Bereich der offenen Stirnseiten der oberen Formmuffen von Hand aus geglättet werden müssen, wozu noch kommt, dass das Setzverhalten des in den Formraum gegossenen, fließfähigen Betons kaum berücksichtigt werden kann. Im Zuge des Setzvorgangs entweichen die im fließfähigen Beton eingeschlossenen Luftbläschen nach oben und können nur zum Teil über die offene Stirnseite der oberen Formmuffe entweichen, sodass die sich insbesondere im Bereich der äußeren Umfangswand der oberen Formmuffe sammelnden Luftbläschen Anlass zu unerwünschten Luftporen im Bereich der abgesetzten, stirnseitigen Kupplungsansätze der fertigen Betonrohre geben.

Um das Setzverhalten von im Rüttel-Pressverfahren hergestellten Betonrohren nach ihrer Entformung berücksichtigen zu können, ist es bekannt (EP 0 476 245 A2), die obere Formmuffe erst nach einem durch ein Rütteln bedingten Verdichten des Betons unter einer Verdrängung des überschüssigen Betons aus dem Formraum zwischen Formkern und Formmantel auf den verdichteten Betonkörper formgebend aufzudrücken, sodass von einem auch im Bereich des durch die obere Formmuffe gebildeten Kupplungsansatzes gleichmäßig verdichteten Betonkörper ausgegangen werden kann. Abgesehen davon, dass bei einem Rüttel-Pressverfahren zum Unterschied zu einem Nassbetongießverfahren die durch im fließfähigen Beton aufsteigenden Luftbläschen bedingten Schwierigkeiten nicht auftreten, ist bei diesem bekannten Rüttel-Pressverfahren zur Herstellung von Rohrkörpern der Austritt des überschüssigen Betons aus dem Formraum als nachteilig anzusehen. Außerdem bedarf es einer Relativbewegung zwischen dem Formkern und dem Formmantel um die zum Verdrängen des überschüssigen Betons aus dem Formraum erforderliche Ringöffnung zwischen der oberen Formmuffe und dem Kern schließen zu können.

Die DE-A1-33 23 340 und US-A1-2005/269747 offenbaren den nächstliegenden Stand der Technik in Bezug auf ein Verfahren zum Herstellen von Betonrohren gemäß dem Oberbegriff des Anspruchs 1.

### Darstellung der Erfindung

Der Erfindung liegt somit die Aufgabe zugrunde, ein Nassbetongießverfahren zum Herstellen von Betonrohren im Formraum zwischen einem Kern und einem Mantel einer stehenden Gießform so auszugestalten, dass nicht nur die Voraussetzungen für eine maßgenaue Ausbildung der durch die obere Formmuffe gebildeten Kupplungsansätze geschaffen werden, sondern auch die Gefahr der Ausbildung von Luftporen im abgebundenen Rohrkörper vermieden und das Setzverhalten des fließfähigen Betons in einfacher Weise berücksichtigt werden kann.

Ausgehend von einem Verfahren der eingangs geschilderten Art löst die Erfindung die gestellte Aufgabe dadurch, dass der fließfähige Beton bei abgenommener oberer Formmuffe in einer vorbestimmten Menge in den Formraum eingefüllt wird und dass die einen geschlossenen Ring bildende obere Formmuffe erst nach einer Setzzeit für ein vorgegebenes Setzvolumen des gegossenen Rohrkörpers zwischen dem Kern und dem Mantel formgebend in die Stirnfläche des Rohrkörpers eingedrückt wird.

Da der fließfähige Beton bei abgenommener oberer Formmuffe in den Formraum gegossen und die obere Formmuffe erst nach einer vorgegebenen Setzzeit in den noch fließfähigen Beton eingedrückt wird, können die während der Setzzeit im Rohrkörper aufsteigenden Luftbläschen unbehindert durch die obere Formmuffe nach oben entweichen, sodass beim anschließenden Formpressen des stirnseitigen Kupplungsansatzes durch ein Eindrücken der oberen Formmuffe in den noch fließfähigen Beton glatte Wandflächen nicht nur im Umfangsbereich, sondern auch im Bereich der Stirnseite geformt werden. Das Abwarten des Setzvorgangs für den in den Formraum gegossenen Beton und das nachträgliche Formen des Kupplungsansatzes setzt allerdings eine Befüllung des Formraums mit einer vorgegebenen Menge an fließfähigem Beton voraus, um eine vorgegebene Länge des herzustellenden Betonrohrs sicherstellen zu können. Es muss demnach ein Füllvolumen bereitgestellt werden, das das Volumen des herzustellenden Betonrohrs um das Setzvolumen übersteigt. Das Setzverhalten unterschiedlicher Betonzusammensetzungen und damit das jeweils zu berücksichtigende Setzvolumen kann in einfacher Weise beispielsweise durch Versuche festgestellt werden. In der Praxis hat sich herausgestellt, dass bereits nach wenigen Minuten eine Setzung vorliegt, die eine Formpressung durch die obere Formmuffe innerhalb einer vorgegebenen Fertigungstoleranz erlaubt.

Das Formpressen des stirnseitigen Kupplungsansatzes des herzustellenden Betonrohrs kann durch ein Drehen der oberen Formmuffe während und/oder nach dem Eindrücken in den fließfähigen Beton unterstützt werden.

### Kurze Beschreibung der Zeichnung

Anhand der Zeichnung wird das erfindungsgemäße Verfahren näher erläutert. Es zeigen
- Fig. 1: eine Gießform zur Durchführung eines erfindungsgemäßen Herstellungsverfahrens für Betonrohre in einem Axialschnitt mit einer vom Formraum abgehobenen oberen Formmuffe unmittelbar nach der Befüllung mit fließfähigem Beton,
- Fig. 2: den Formraum zwischen Kern und Mantel der Gießform ausschnittsweise im Bereich der oberen Formmuffe nach dem Setzvorgang des Rohrkörpers aus fließfähigem Beton in einem größeren Maßstab und
- Fig. 3: eine der Fig. 2 entsprechende Darstellung der Gießform nach dem formgebenden Eindrücken der oberen Formmuffe in den Rohrkörper.

### Weg zur Ausführung der Erfindung

Wie sich insbesondere aus der Fig. 1 entnehmen lässt, weist eine Gießform zur Durchführung des erfindungsgemäßen Nassbetongießverfahrens zur Herstellung eines Betonrohrs einen Sockel 1 mit einem Kern 2 und einem Mantel 3 auf, zwischen dem und dem Kern 2 ein ringförmiger Formraum 4 gebildet wird. Unten wird dieser Formraum 4 durch eine Formmuffe 5 abgeschlossen, die auf dem Sockel 1 aufruht und in Verbindung mit dem Mantel 3 für die Ausbildung einer erweiterten Muffe 6 am unteren Ende des Rohrkörpers 7 aus Beton sorgt. Für die Formung eines zur Muffe 6 komplementären, einspringenden, aus der Fig. 3 ersichtlichen Kupplungsansatzes 8 am gegenüberliegenden Ende des Rohrkörpers 7 dient eine gesonderte obere Formmuffe 9 in Form eines geschlossenen Rings, der koaxial zur Gießform zwischen dem Kern 2 und dem Mantel 3 mit Druck in den Ringraum 4 eingeführt und vorzugsweise um seine Achse gedreht werden kann.

Zum Entformen eines hergestellten Betonrohrs sind üblicherweise sowohl der Kern 2 als auch der Mantel 3 der Länge nach geteilt ausgeführt. Während der Mantel 3 radial nach außen vom zu entformenden Betonrohr abgezogen werden muss, ist der Kern vom Betonrohr radial nach innen einzuziehen, um den Rohrkörper 7 freizugeben. Dies wird in bekannter Weise dadurch erreicht, dass die in der Gebrauchsstellung des Kerns mit Abstand in Umfangsrichtung parallel zueinander verlaufenden Längsränder der geteilten Umfangswand des Kerns 2 gegeneinander gezogen werden. Bei einer konischen Kernausbildung kann eine sonst erforderliche Teilung des Kerns auch entfallen. Die in der Gebrauchsstellung des Mantels 3 aneinanderliegenden Längsränder des geteilten Mantels 3 werden dementsprechend auseinandergezogen. Bei einer einteiligen Ausführung wird somit der Mantel 3 aufgeweitet, während bei einer zweiteiligen Konstruktion die beiden Mantelhälften auseinandergezogen werden.

Zur Herstellung eines Betonrohrs wird fließfähiger Beton in einer vorgegebenen, auf das herzustellende Rohr abgestimmte Menge in den Formraum 4 zwischen dem Kern 2 und dem Mantel der Gießform bei abgehobener oberer Formmuffe 9 meistens von oben entsprechend der Fig. 1 eingefüllt. In Sonderfällen ist aber auch ein Einpressen des fließfähigen Betons durch eine Mantelöffnung in den Formraum 4 möglich. Bevor die obere Formmuffe 9 zur Formung eines Kupplungsansatzes 8 in den Rohrkörper 7 auf fließfähigem Beton eingedrückt wird, wird ein Setzen des Rohrkörpers 7 abgewartet. Während dieser Setzzeit sinkt die Füllhöhe des Formraums 4 gemäß der Fig. 2 von einem strichpunktiert angedeuteten Ausgansniveau 10 unter einer Verdichtung des Betons auf ein Niveau 11 ab. Um die Setzzeit zu verkürzen kann der Mantel und/oder der Kern mit einem Rüttelantrieb versehen werden.

Die im fließfähigen Beton eingeschlossenen Luftbläschen können während dieser Setzzeit nach oben aus dem Formraum 4 entweichen, sodass beim anschließenden Eindrücken der oberen Formmuffe in den fließfähigen Beton zwischen dem Kern 2 und dem Mantel 3 der Kupplungsansatz 8 porenfrei mit glatten Wandflächen geformt wird. Es ist lediglich darauf zu achten, dass die beim Einführen der oberen Formmuffe 9 in den Formraum 4 sich oberhalb des Rohrkörpers 7 sammelnde Luft aus der Formmuffe 9 entweichen kann, was durch den erforderlichen Führungsspalt zwischen der oberen Formmuffe 9 und dem Kern 2 gewährleistet wird.

Nach einem für das Entformen notwendigen Abbinden des Betons kann der Rohrkörper 7 entformt werden, indem der Mantel 3 geöffnet und radial nach außen auseinandergezogen sowie der Kern 2 radial eingezogen wird. Die obere Formmuffe 9 kann während der Entformung auf dem Rohrkörper 7 verbleiben aber auch vorher abgezogen werden.

## Patentansprüche

1. Verfahren zum Herstellen von Betonrohren in einer stehenden Gießform mit einem Formraum (4) zwischen einem Kern (2) und einem der Länge nach geteilten Mantel (3) und mit den Formraum (4) unten und oben abschließenden Formmuffen (5, 9), wobei fließfähiger Beton in den Formraum (4) eingefüllt und der Rohrkörper (7) nach einem Abbinden des Betons durch ein Öffnen des Mantels (3) entformt wird, **dadurch gekennzeichnet, dass** der fließfähige Beton bei abgenommener oberer Formmuffe (9) in einer vorbestimmten Menge, die dem um ein Setzvolumen übersteigenden Volumen des herzustellenden Betonrohrs entspricht, in den Formraum (4) eingefüllt wird und dass die einen geschlossenen Ring bildende obere Formmuffe (9) erst nach einer Setzzeit für das vorgegebene Setzvolumen des gegossenen Rohrkörpers (7) und einem Absinken der Füllhöhe des Formraums (4) während der Setzzeit zwischen dem Kern (2) und dem Mantel (3) formgebend in die Stirnfläche des Rohrkörpers (7) eingedrückt wird.

2. Verfahren nach Anspruch 1, **dadurch gekennzeichnet, dass** die obere Formmuffe (9) zwischen dem Kern (2) und dem Mantel (3) in den Rohrköper (7) eingedrückt und um ihre Achse gedreht wird.

## Claims

1. Method for producing concrete pipes in a vertical casting mould comprising a mould space (4) between a core (2) and a casing (3), which is divided longitudinally, and comprising mould sleeves (5, 9) which terminate the mould space (4) at the bottom and top, wherein pourable concrete is introduced into the mould space (4), and the pipe body (7) is removed from the mould after the concrete has set by opening the casing (3), **characterised in that**, with the upper mould sleeve (9) removed, the pourable concrete is introduced into the mould space (4) in a predetermined quantity corresponding to the volume of the concrete pipe to be produced and exceeding it by a setting volume, and **in that** the upper mould sleeve (9) which forms a closed ring is pressed into the end face of the pipe body (7) in a shaping manner between the core (2) and the casing (3) only after a setting time for the specified setting volume of the cast pipe body (7) and after the filling height of the mould space (4) has fallen during the setting time.

2. Method as claimed in claim 1, **characterised in that** the upper mould sleeve (9) is pressed into the pipe body (7) between the core (2) and the casing (3) and is rotated about its axis.

## Revendications

1. Procédé de fabrication de tuyaux en béton dans un moule vertical présentant un espace de moulage (4) entre un noyau (2) et une enveloppe (3) divisée dans le sens de la longueur et comprenant des manchons de moulage (5,9) qui ferment l'espace de moulage (4) en bas et en haut, dans lequel du béton fluide est versé à l'intérieur de l'espace de moulage (4) et le corps de tuyau (7) est extrait du moule une fois que le béton a pris par l'ouverture de l'enveloppe (3), **caractérisé en ce que**, une fois le manchon de moulage supérieur (9) enlevé, le béton fluide est versé en une quantité prédéterminée dans l'espace de moulage (4), la quantité prédéterminée correspondant au volume du tuyau en béton à fabriquer excédant un volume de prise, et **en ce que** le manchon de moulage supérieur (9), qui forme un anneau fermé, est pressé dans la face d'extrémité du corps de tuyau (7) à la manière d'un formage entre le noyau (2) et l'enveloppe (3) uniquement après un temps de prise pour le volume de prise prédéterminé du corps de tuyau moulé (7) et une baisse de la hauteur de remplissage de l'espace de moulage (4) pendant le temps de prise.

2. Procédé selon la revendication 1, **caractérisé en ce que** le manchon de moulage supérieur (9) est pressé à l'intérieur du corps de tuyau (7) entre le noyau (2) et l'enveloppe (3) et est mis en rotation autour de son axe.
